# EUROPÄISCHE PATENTSCHRIFT

(11) **EP 1 557 629 B1**
(45) Veröffentlichungstag und Bekanntmachung des Hinweises auf die Patenterteilung: **25.07.2007**
(21) Anmeldenummer: 04290190.0
(22) Anmeldetag: 23.01.2004
(51) Int. Cl.: F28F 9/02

(54) **Vorrichtung zum Austausch von Wärme**
Heat exchange device
Dispositif d'échange de chaleur

(43) Veröffentlichungstag der Anmeldung: 27.07.2005
(73) Patentinhaber: Behr France Rouffach SAS, 68250 Rouffach (FR)
(72) Erfinder: Brun, Michel, 68740 Rustenhart (FR); Kerroum, Abdelkader, 70806 Kornwestheim (DE); Muller, Thomas, 68000 Colmar (FR); Tschamber, Yvan, 68500 Guebwiller (FR)
(74) Vertreter: Grauel, Andreas

(56) Entgegenhaltungen:
- EP-A- 0 022 235
- DE-A- 2 005 283
- DE-A- 2 019 743
- DE-A- 2 036 117
- DE-A- 3 900 744
- DE-A- 10 210 835
- GB-A- 1 471 734

## Beschreibung

Die vorliegende Erfindung betrifft eine Vorrichtung zum Austausch von Wärme, insbesondere für Kraftfahrzeuge. Dabei bezieht sich die Erfindung insbesondere auf Verteil- und/oder Sammeleinrichtungen für Fluide einer Vorrichtung zum Austausch von Wärme.

Sammel- und Verteileinrichtung stellen wesentliche Bauteile eines Wärmetauschers dar. Üblicherweise weisen sie wenigstens eine Zu- und/oder Abflusseinrichtung auf und sind mit wenigstens einer Durchflusseinrichtung fluidverbunden.

Bei derartigen Wärmetauschern wird einer Verteileinrichtung ein zu wärmendes oder zu kühlendes erstes Fluid über wenigstens eine Zuflusseinrichtung zugeführt und auf eine Vielzahl von Durchflusseinrichtungen eines Wärmetauschers verteilt. Die Durchflusseinrichtungen sind weitestgehend vom Medium umgeben, mit dem der Wärmeaustausch stattfinden soll und weisen bevorzugt dazwischen angeordnete Lamellen, Wellrippen oder dergleichen auf, um den Wärmeübergang zu erleichtern. Eine Sammeleinrichtung sammelt das erste Fluid aus einer Vielzahl von Durchflusseinrichtungen und führt es über eine Abflusseinrichtung ab. Es ist möglich, dass eine einzelne Einrichtung eine Vielzahl dieser Funktionen, d.h. insbesondere Zuführung, Verteilung, Sammeln und Abführung zugleich erfüllt.

Aus dem Stand der Technik (siehe z.B. GB-A-1471734) sind Sammel- und/oder Verteileinrichtungen bekannt. Diese weisen oftmals mehr als ein Bauteil auf, da sich bestimmte Gestaltungs- und/oder Funktionsmerkmale in unterschiedlichen Materialien infolge materialspezifischer Fertigungs- und/oder Bearbeitungstechniken vorteilhafter realisieren lassen.

Im Stand der Technik sind Lösungen bekannt, bei denen Sammel- und/oder Verteileinrichtungen wenigstens zwei Bauteile aufweisen. Ein Bauteil ist aus einem geeigneten Kunststoff herstellt, da Kunststoff unter anderem die einfache Integration von Zu- und/oder Abflusseinrichtungen erlaubt. Zudem ermöglichen Kunststoffverarbeitungstechniken wie zum Beispiel Spritzguss die einfache Herstellung voluminöser Bauteile, so dass ein Kunststoff-Bauteil auch auf einfache Weise die Aufgabe der Sammel- und/oder Verteileinrichtung löst, ein bestimmtes Fluidvolumen zur Sammlung und/oder Verteilung einzuschließen.

Als weiteres Bauteil der Sammel- und/oder Verteileinrichtung nach dem Stand der Technik fungiert oftmals ein im wesentlichen flaches Blech mit einer Vielzahl von Öffnungen zur Verteilung des Fluids auf, beziehungsweise Sammlung aus einer entsprechenden Anzahl von Durchflusseinrichtungen.

Nachteil beim Stand der Technik ist, dass sich aus der Gestaltung der Sammel- und/oder Verteileinrichtung mit voluminösen Kunststoff-Bauteilen hohe Materialkosten ergeben, da wegen der hohen Anforderungen an die mechanischen Eigenschaften sowie an die Temperatur- und Druckfestigkeit dieser Komponenten zum Beispiel teure Spezialkunststoffe wie Polyphthalamid (PPA) verwendet werden.

Der Erfindung liegt daher die Aufgabe zugrunde, eine Vorrichtung zum Austausch von Wärme sowie ein Verfahren zu deren Herstellung zu schaffen, welche den Aufwand für Kunststoff-Bauteile von Verteil- und/oder Sammeleinrichtungen, insbesondere hinsichtlich der Kunststoffmenge, reduzieren.

Die Aufgabe wird erfindungsgemäß durch eine Vorrichtung gemäß Anspruch 1 gelöst. Das erfindungsgemäße Verfahren ist Gegenstand des Anspruchs 20. Bevorzugte Verfahrensergänzungen, Ausführungsformen, Weiterbildungen und Verwendungen sind Gegenstand der Unteransprüche.

Die erfindungsgemäße Vorrichtung ist insbesondere insofern vorteilhaft, als dass komplexe Formgestaltungselemente wie Zu- und/oder Abflusseinrichtungen, speziell gestaltete Trenneinrichtungen und dergleichen einfach und einstückig in die Sammel- und/oder Verteileinrichtung unter Minimierung des Aufwands für Kunststoff-Bauteile, insbesondere der Kunststoffmenge integriert werden können.

Die erfindungsgemäße Vorrichtung zum Austausch von Wärme weist wenigstens eine Sammel- und/oder Verteileinrichtung auf, welche sich aus wenigstens zwei Bauteilen zusammensetzt. Erfindungsgemäß ist wenigstens ein erstes Bauteil aus Metall, sowie wenigstens ein zweites Bauteil aus Kunststoff hergestellt; wobei die Bauteile wenigstens derart im wesentlichen gas- und flüssigkeitsdicht zusammensetzbar sind, dass sie wenigstens einen Hohlraum zur Aufnahme eines Fluids bilden, wobei das erste Bauteil so gestaltet ist, dass es den größeren Teil des von den Bauteilen begrenzten Hohlraums bildet.

Als Fluide werden im Rahmen der Erfindung flüssige und/oder gasförmige Medien beliebiger Viskosität verstanden, wie insbesondere, aber nicht ausschließlich Wasser, Öle, Flüssigkeiten, insbesondere hoher Verdampfungswärme, Luft oder Gase sowie Kältemittel, die verdampfen oder kondensieren können. Die Fluide können auch Zusätze beispielsweise zur Korrosionshemmung enthalten.

Als Verteil- und/oder Sammeleinrichtung werden im Rahmen der Erfindung im Hohlräume verstanden, in welche Fluide ein- beziehungsweise ausströmen können und in welchen diese gesammelt werden. Gleichzeitig können diese Verteil- und/oder Sammeleinrichtungen auch dazu dienen, die jeweiligen Fluide auf mehrere Durchflusseinrichtungen zu verteilen beziehungsweise aus verschiedenen Durchflusseinrichtungen wieder zu sammeln.

Als Durchflusseinrichtung wird im Rahmen der Erfindung eine Einrichtung verstanden, durch welche ein flüssiges beziehungsweise gasförmiges Medium fließen beziehungsweise strömen kann und welche im wesentlichen gas- und flüssigkeitsdicht gegenüber weiteren Durchflusseinrichtungen beziehungsweise den an sie angrenzenden Raum abgegrenzt ist.

Unter fluidverbundenen Einrichtungen werden im Rahmen der Erfindung Einrichtungen verstanden, zwischen denen wenigstens ein Fluid fließen beziehungsweise strömen kann, wie insbesondere Durchflusseinrichtungen, Verteil- und/oder Sammeleinrichtungen und/oder Zu- und/oder Abflusseinrichtungen.

Besonders bevorzugt ist das erste Bauteil als wannenförmiger Boden der Sammel- und/oder Verteileinrichtung ausgestaltet. Besonders bevorzugt bildet das erste Bauteil den Boden eines Wasserkastens.

In einer bevorzugten Ausführungsform weist das erste Bauteil wenigstens eine umlaufende Seitenwand auf, deren Höhe im wesentlichen größer oder wenigstens gleich der Höhe des zweiten Bauteils ist.

In einer bevorzugten Weiterbildung der erfindungsgemäßen Vorrichtung weist wenigstens das erste Bauteil der Sammel- und/oder Verteileinrichtung eine Vielzahl von Öffnungen zur Aufnahme von Durchflusseinrichtungen auf.

In einer bevorzugten Weiterbildung der erfindungsgemäßen Vorrichtung ist wenigstens ein erstes Bauteil der Sammel- und/oder Verteileinrichtung aus Leichtmetall gefertigt, bevorzugt aus Aluminium oder einer Aluminiumlegierung.

In einer bevorzugten Ausführungsform ist das zweite Bauteil der Sammel- und/oder Verteileinrichtung als im wesentlichen ebener oder leicht gewölbter Deckel der Sammel- und/oder Verteileinrichtung ausgestaltet. Besonders bevorzugt bildet das zweite Bauteil den Deckel eines Wasserkastens.

In einer bevorzugten Ausführungsform ist wenigstens ein zweites Bauteil der Sammel- und/oder Verteileinrichtung aus einem hitzebeständigen Kunststoff hoher mechanischer Stabilität und Druckfestigkeit gefertigt, besonders bevorzugt aus Polyphthalamid (PPA).

Die Sammel- und/oder Verteileinrichtung weist wenigstens zwei gegeneinander im wesentlichen gas- und/oder flüssigkeitsdicht abgetrennte Teilräume auf. Dabei ist wenigstens eine Trenneinrichtung vorgesehen, welche die wenigstens zwei Teilräume der Sammel- und/oder Verteileinrichtung gegeneinander im wesentlichen gas- und flüssigkeitsdicht abgrenzt.

Die Trenneinrichtung ist als Trennwand ausgeführt, welche in das zweite Bauteil der Sammel- und/oder Verteileinrichtung einstückig integriert, ist und über einen umlaufenden Rand des zweiten Bauteils hinausragt.

In einer weiteren bevorzugten Ausführungsform weist wenigstens ein Bauteil der Sammel- und/oder Verteileinrichtung wenigstens eine Zu- und/oder Abflusseinrichtung auf. Dabei ist die Zuflusseinrichtung, insbesondere durch eine geeignet angeordnete Trenneinrichtung, mit einem der wenigstens zwei Teilräume der Sammel- und/oder Verteileinrichtung fluidverbunden und die Abflusseinrichtung mit einem anderen Teilraum. In einer bevorzugten Ausführungsform ist wenigstens die Zu- und/oder Abflusseinrichtung in das zweite Bauteil der Sammel- und/oder Verteileinrichtung einstückig integriert.

Als Höhe des zweiten Bauteils wird im Rahmen der Erfindung wird die Höhe des zweiten Bauteils ohne integrierte Zu- und/oder Abflusseinrichtung und ohne integrierte Trenneinrichtung verstanden, d.h. der mittlere lotrechte Abstand von der Unterseite des zweiten Bauteils zu dessen Oberseite. In bevorzugten Ausführungsformen ist dabei die Unterseite des zweiten Bauteils durch dessen umlaufenden Rand definiert, die Oberseite durch einen im wesentlichen ebene oder leicht gewölbte Wand.

In einer bevorzugten Ausführungsform ist die Höhe der Trenneinrichtung auf die Höhe der umlaufenden Seitenwand des ersten Bauteils abgestimmt. Besonders bevorzugt ist die Höhe der mit dem zweiten Bauteil einstückig verbundenen Trenneinrichtung bezüglich der Höhe der umlaufenden Seitenwand des ersten Bauteils, im wesentlichen gleich oder um die Höhe des zweiten Bauteils und/oder die Tiefe der ersten Aufnahmeeinrichtung vergrößert, wodurch die Trenneinrichtung über den umlaufenden Rand des zweiten Bauteils hinausragt. Hierdurch ist die Trenneinrichtung geeignet, den vom ersten Bauteil gebildeten Hohlraum zu unterteilen, wobei bevorzugt der Endabschnitt der Trenneinrichtung wenigstens abschnittsweise in das erste Bauteil eingreift.

In einer bevorzugten Weiterbildung der erfindungsgemäßen Vorrichtung weist wenigstens ein Bauteil der Sammel- und/oder Verteileinrichtung wenigstens einen geeignet gestalteten ersten Aufnahmeabschnitt zur wenigstens teilweise formschlüssigen Aufnahme der Trenneinrichtung auf. Bevorzugt ist der erste Aufnahmeabschnitt, derart geometrisch auf einen freien Endabschnitt der Trenneinrichtung abgestimmt, dass dieser wenigstens teilweise formschlüssig vom ersten Aufnahmeabschnitt beim Zusammenfügen der Bauteile der Sammel- und/oder Verteileinrichtung aufgenommen wird.

Als geometrische Abstimmung bzw. Anpassung wird im Rahmen der Erfindung verstanden, dass wenigstens zwei geometrische Flächen derart aneinander angepasst werden, dass beim Zusammenfügen dieser Flächen eine Berührung nicht nur an einzelnen Punkten, sondern zumindest in einem Bereich wenigstens eines Flächensegments stattfindet.

In einer bevorzugten Ausführungsform ist die Form des Querschnitts der Trenneinrichtung einer Gruppe von Formen entnommen, welche sinusförmige, rechteckige, dreieckige, halbellipsenförmige, halbkreisförmige, sägezahnförmige oder bogenförmige Mäander und geraden Formen sowie Mischformen hieraus enthält.

In einer weiteren bevorzugten Ausführungsform ist der erste Aufnahmeabschnitt einer Gruppe von Abschnitten entnommen, welche Nuten, Rillen, Vertiefungen, Aussparungen, Klemmhalterungen, Klemmfassungen, Ösen, Bohrungen, Bolzen und dergleichen enthält. Bevorzugt ist die Form des Querschnitts der Trenneinrichtung geometrisch auf die Form des ersten Aufnahmeabschnitts abgestimmt zur im wesentlichen formschlüssigen Aufnahme eines freien Endabschnitts der Trenneinrichtung durch den ersten Aufnahmeabschnitt. Besonders bevorzugt ist der aufgenommene Endabschnitt der Trenneinrichtung und/oder der erste Aufnahmeabschnitt derart gestaltet, dass durch die Aufnahme des Endabschnitts der Trenneinrichtung durch den ersten Aufnahmeabschnitt wenigstens zwei Teilräume im wesentlichen gas- und flüssigkeitsdicht gegeneinander abgegrenzt werden. Die im wesentlichen gas- und flüssigkeitsdichte Abgrenzung kann ebenfalls durch eine am ersten Aufnahmeabschnitt und/oder am freien Endabschnitt der Trenneinrichtung vorgesehene Dichtungseinrichtung erfolgen.

In einer bevorzugten Weiterbildung der erfindungsgemäßen Vorrichtung ist wenigstens eine Dichtungseinrichtung vorgesehen, welche im wesentlichen zwischen den Grenzflächen der Bauteile der Sammel- und/oder Verteileinrichtung gas- und flüssigkeitsabdichtend angeordnet ist. Bevorzugt ist die Dichtungseinrichtung als Dichtungsrahmen oder Dichtungsring ausgeführt. Besonders bevorzugt ist die Dichtungseinrichtung chemisch und physikalisch beständig gegenüber dem eingesetzten Fluid und weist eine nennenswerte Adhäsion mit erstem und/oder zweitem Bauteil auf, insbesondere mit Aluminium.

In einer bevorzugten Ausführungsform weist wenigstens ein Bauteil der Sammel- und/oder Verteileinrichtung wenigstens einen geeignet gestalteten zweiten Aufnahmeabschnitt zur wenigstens teilweise form- und/oder kraftschlüssigen Aufnahme der Dichtungseinrichtung auf. Bevorzugt weist das erste Bauteil den zweiten Aufnahmeabschnitt auf.

In einer weiteren bevorzugten Ausführungsform ist der zweite Aufnahmeabschnitt einer Gruppe von Abschnitten entnommen, welche Nuten, Rillen, Vertiefungen, Aussparungen, Klemmhalterungen, Klemmfassungen, Bolzen und dergleichen enthält.

In einer bevorzugten Weiterbildung der erfindungsgemäßen Vorrichtung weist wenigstens ein Bauteil der Sammel- und/oder Verteileinrichtung wenigstens eine Befestigungseinrichtung auf, welche mit wenigstens einem Befestigungsabschnitt wenigstens eines weiteren Bauteils der Sammel- und/oder Verteileinrichtung zur form- und/oder kraftschlüssigen Verbindung der Bauteile zusammenwirkt. Bevorzugt weist das erste Bauteil wenigstens eine Befestigungseinrichtung auf, welche in wenigstens einen Befestigungsabschnitt des zweiten Bauteils eingreift, wobei der Eingriff geeignet ist, den durch den Druck des Fluids in der Sammel- und/oder Verteileinrichtung auf die Befestigungseinrichtungen und -abschnitte wirkenden Kräfte standzuhalten.

In einer bevorzugten Ausführungsform ist die Befestigungseinrichtung einer Gruppe von Befestigungseinrichtungen entnommen, welche Biegelaschen, Haken, Ösen, Schlitze, Klemmleisten aufweist.

Bevorzugt ist an dem freien Ende der Zu- und/oder Abflusseinrichtung eine Anschlussseinrichtung vorgesehen, welche bevorzugt als Rohrflansch ausgeführt ist. Besonders bevorzugt weist die Anschlusseinrichtung Befestigungseinrichtungen auf, wie im Falle der Rohrflansche Flanschbohrungen zum Verschrauben mit dem Anschlussflansch eines Anschlussrohres, in dessen Flansch korrespondierende Flanschbohrungen vorgesehen sind.

Das erfindungsgemäße Verfahren zur Herstellung einer Vorrichtung zum Austausch von Wärme, insbesondere für Kraftfahrzeuge, umfasst wenigstens die folgenden Schritte: Herstellung eines ersten Bauteils einer Sammel- und/oder Verteileinrichtung aus Metall, Herstellung eines zweiten Bauteils der Sammel- und/oder Verteileinrichtung aus Kunststoff und zumindest teilweise formschlüssiges Zusammenfügen des ersten und zweiten Bauteils, wobei die Verbindungsbereiche zwischen dem ersten und dem zweiten Bauteil im wesentlichen gas- und/oder flüssigkeitsdicht sind und wobei das Zusammenfügen derart erfolgt, dass das erste Bauteil, den größeren Teil des wenigstens einen von den Bauteilen begrenzten Hohlraums bildet.

In einer bevorzugten Weiterbildung des erfindungsgemäßen Verfahrens erfolgt die Herstellung des ersten Bauteils der Sammel- und/oder Verteileinrichtung durch Ausstanzen aus einem Metallblech und Tiefziehen in Wannenform.

In einer weiteren bevorzugten Weiterbildung des erfindungsgemäßen Verfahrens erfolgt die Herstellung des zweiten Bauteils der Sammel- und/oder Verteileinrichtung aus einem hitzebeständigen Kunststoff hoher mechanischer Stabilität und Druckfestigkeit, bevorzugt aus Polyphthalamid (PPA), besonders bevorzugt durch Spritzguss.

Bevorzugt wird die erfindungsgemäße Vorrichtung zum Austausch von Wärme in einer Klimaanlage für ein Kraftfahrzeug verwendet.

Weitere Vorteile und Ausführungsformen der vorliegenden Erfindung ergeben sich aus den beiliegenden Zeichnungen. Es wird darauf hingewiesen, dass nicht sämtliche Vorteile notwendigerweise durch dieselbe Ausführungsform erreicht werden.

In den Zeichnungen zeigen:
- Fig. 1: eine perspektivische Schrägansicht einer erfindungsgemäßen Ausführungsform der Sammel- und Verteileinrichtung von rechts oben;
- Fig. 2: eine perspektivische Schrägansicht einer erfindungsgemäßen Ausführungsform des zweiten Bauteils der Sammel- und Verteileinrichtung von rechts unten;
- Fig. 3: eine perspektivische Schrägansicht einer erfindungsgemäßen Ausführungsform des ersten Bauteils der Sammel- und Verteileinrichtung von links oben;
- Fig. 4: eine perspektivische Schrägansicht einer erfindungsgemäßen Ausführungsform des zweiten Bauteils der Sammel- und Verteileinrichtung von rechts unten;
- Fig. 5: eine Draufsicht einer erfindungsgemäßen Ausführungsform der Dichtungseinrichtung.

In Fig. 1 ist die perspektivische Schrägansicht eines Wasserkastens 5 als erfindungsgemäßer Ausführungsform der Sammel- und Verteileinrichtung für einen (nicht dargestellten) erfindungsgemäßen Wärmetauscher dargestellt.

Der Wasserkasten 5 ist aus zwei Bauteilen im wesentlichen gas- und flüssigkeitsdicht zusammengefügt. Das erste Bauteil wird von einer im wesentlichen rechteckigen Aluminiumwanne mit abgerundeten Ecken als Wasserkastenboden 10 gebildet. Vom Wasserkastenboden 10 sind nur Teile der vorderen und rechten Seitenwand 15 des Wasserkastenbodens erkennbar.

Das zweite Bauteil des Wasserkastens 5 wird von dem Wasserkastendekkel 20 gebildet, wobei die Unterseite des Wasserkastendeckels 20 (wie in Fig. 2 zu erkennen) offen ist und die Form der offenen Unterseite des Wasserkastendeckels 20 mit der rechteckigen Form des Wasserkastenbodens 10 derart korrespondiert, dass der Wasserkastendeckel 20 mit seiner offenen Unterseite im wesentlichen formschlüssig auf den Wasserkastenboden 10 aufgesetzt werden kann.

Zum festen Zusammenhalt der beiden Bauteile des Wasserkastens 5 sind am Rand des Wasserkastenbodens 10 rechteckige Befestigungslaschen 70 vorgesehen, welche umlaufend über den oberen Rand des Wasserkastenbodens 10 verteilt sind. Die Befestigungslaschen 70 sind vor dem Zusammenfügen der Bauteile im wesentlichen parallel zu den Seitenwänden 15 des Wasserkastenbodens 10. Korrespondierend zu den Befestigungslaschen 70 des Wasserkastenbodens 10 sind in entsprechenden Abständen umlaufend des Wasserkastendeckelrands 25 geeignete Schlitze 75 als Befestigungsabschnitte vorgesehen, welche beim Zusammenfügen der Unterseite des Wasserkastendeckels 20 mit der Oberseite des Wasserkastenbodens 10 die entsprechenden Befestigungslaschen 70 aufnehmen. Anschließend werden die Befestigungslaschen 70 wenigstens teilweise nach innen umgebogen, wodurch der Wasserkastendeckel 20 bezüglich des Wasserkastenbodens 10 fixiert wird.

Zur im wesentlichen gas- und flüssigkeitsdichten Verbindung ist an der Grenzfläche zwischen Wasserkastenboden und Wasserkastendeckel ein (in Fig. 1 nicht dargestellt) Dichtungsring als Dichtungseinrichtung vorgesehen.

Fig. 1 lässt weiterhin erkennen, dass der Wasserkastendeckel 20 insbesondere etwa bis zum rechten Drittel relativ flach in Bezug auf Länge und Breite ausgebildet ist. Vom ersten Drittel weiter nach links wölbt sich die Wasserkastendeckeloberseite 27 weiter nach oben, um die in die linke vordere Hälfte des Wasserkastendeckels 20 mündenden Anschlussstutzen 80 zu integrieren.

Die Anschlussstutzen 80 werden von zwei, im wesentlichen senkrecht zur Vorderkante des Wasserkastendeckels 20 an der linken vorderen Wasserkastendeckelseite angeordneten, Rohransätzen mit im wesentlichen rundem Querschnitt gebildet, deren hintere Enden nahtlos in den Wasserkastendekkel 20 übergehen. Die jeweils freien Enden der beiden Anschlussstutzen 80 weisen jeweils in Bezug auf den Rohrdurchmesser der Anschlussstutzen im Durchmesser vergrößerte flache Anschlussflansche 85 auf. Die Anschlussflansche 85 sind dabei im oberen Mittelbereich zwischen den Anschlussstutzen 80 durchgehend verbunden.

Zur Befestigung nicht dargestellter Anschlussrohre an den Anschlussstutzen 80 sind dazwischen die Anschlussflansche 85 derart verbreitert, dass eine Durchgangsbohrung 88 im Verbindungsbereich vorgesehen werden kann. Zusätzlich ist der Anschlussflansch 85 des linken Rohres an der linken unteren Seite für eine weitere Durchgangsbohrung 88, der Anschlussflansch 85 des rechten Rohres an der rechten unteren Seite für noch eine weitere Durchgangsbohrung 88 verbreitert.

Die Anschlussstutzen 80 stellen dabei in Verbindung mit den Anschlussflanschen 85 Zu- bzw. Abflusseinrichtungen gemäß einer bevorzugten Weiterbildung der erfindungsgemäßen Vorrichtung dar.

Der Wasserkastendeckel 20 gemäß Fig. 1 ist wegen seiner komplexen Formgestaltung bevorzugt durch Spritzguss aus geeignetem Kunststoff hergestellt.

Zur Erhöhung der Steifigkeit des Wasserkastendeckels 20 weist dieser eine Vielzahl gleichmäßig über die Länge beziehungsweise über die Breite verteilte, nach außen orientierte, schmale Stabilisierungsstege 29 auf.

In Fig. 2 ist eine perspektivische Schrägansicht des Wasserkastendekkels 20 gemäß dem Wasserkasten 5 in Fig. 1 von rechts unten dargestellt. An der vorderen rechten Seite sind dabei die Querschnitte der im wesentlichen senkrecht zur Längsseite des Wasserkastendeckels 20 verlaufenden Stabilisierungsstege 29 erkennbar. An der unteren Rückseite des Wasserkastendeckels 20 sind die Befestigungsschlitze 75 zu erkennen, welche die Befestigungslaschen 70 des Wasserkastenbodens 10 aufnehmen. Ferner lässt Fig. 2 die im wesentlichen in der Mitte der Schmalseite parallel zur Längsseite des Wasserkastendeckels 20 verlaufende Trennwand 100 erkennen, welche einstückig mit dem Wasserkastendeckel 20 verbunden ist und sich von der unteren Wasserkastendeckeloberseite 27 nach unten erstreckt.

Der freie Endabschnitt 101 der Trennwand 100 ist im wesentlichen sinusförmig im Querschnitt, wohingegen die in die untere Wasserkastendekkeloberseite 27 integrierte Seite der Trennwand 100 an die jeweils unterschiedliche Wölbung der Wasserkastendeckeloberseite 27 angepasst ist.

Fig. 3 zeigt einen im wesentlichen rechteckigen Wasserkastenboden 10 mit der umlaufender Seitenwand 15 als erfindungsgemäßes erstes Bauteil des Wasserkastens 5. Dabei sind in der perspektivischen Schrägansicht von links oben sowohl die über den Umfang verteilten im wesentlichen rechtekkigen Befestigungslaschen 70 zu erkennen, als auch der im wesentlichen parallel zur Längsseite verlaufende Aufnahmeabschnitt 50, der in diesem Ausführungsbeispiel geometrisch auf den Endabschnitt 101 der Trennwand 100 aus Fig. 2 abgestimmt ist und somit im wesentlichen ebenfalls sinusförmig ausgebildet ist. Dadurch greift beim Zusammensetzen von Wasserkastenboden 10 und Wasserkastendeckel 20 der freie Endabschnitt 101 der Trennwand 100 wenigstens teilweise formschlüssig in den Aufnahmenaufschnitt 50 ein.

Mit dem Bezugszeichen 60 ist die um den oberen Rand des Wasserkastenbodens 10 umlaufende, im wesentlichen rechtförmige Vertiefung gekennzeichnet, welche als zweiter Aufnahmeabschnitt gemäß einer bevorzugten Weiterbildung der vorliegenden Erfindung fungiert und dazu geeignet ist, einen Dichtungsring 30 gemäß Fig. 5 aufzunehmen, welcher eine im wesentlichen gas- und flüssigkeitsdichte Verbindung zwischen Wasserkastenboden 10 und Wasserkastendeckel 20 erlaubt.

Die Unterseite des Wasserkastenbodens 10-weist dabei vier Reihen von gleichmäßig mittig gegeneinander versetzten, kreisförmigen Öffnungen 40 auf, welche dazu geeignet sind, das Fluid innerhalb der Wasserkastenbaugruppe 5 auf (nicht dargestellte) Durchflusseinrichtungen zu verteilen beziehungsweise aus einer entsprechenden Vielzahl von Durchflusseinrichtungen zu sammeln. Dazu sind die Durchflusseinrichtungen mit den Öffnungen fluidverbunden, d.h. zum Beispiel mit einem geeignet gestalteten Ende jeweils in eine Öffnung 40 eingesteckt.

Fig. 4 zeigt eine weitere perspektivische Schrägansicht des Wasserkastendeckels 20 von rechts unten gemäß des Ausführungsbeispiels nach Fig. 1.

In Fig. 5 ist eine Draufsicht des Dichtungsrings 30 für das Ausführungsbeispiel gemäß der Figuren 1 bis 4 dargestellt.

## Patentansprüche

1. Vorrichtung zum Austausch von Wärme, insbesondere für Kraftfahrzeuge, mit:
wenigstens einer Sammel- und/oder Verteileinrichtung (5), welche wenigstens zwei Bauteile aufweist,
wobei wenigstens ein erstes Bauteil (10) aus Metall und wenigstens ein zweites Bauteil (20) aus Kunststoff herstellt ist,
wobei die Bauteile wenigstens derart gas- und flüssigkeitsdicht zusammensetzbar sind, dass sie wenigstens einen Hohlraum zur Aufnahme eines Fluids bilden, und
die Sammel- und/oder Verteileinrichtung (5) wenigstens zwei gegeneinander im wesentlichen gas- und/oder flüssigkeitsdicht abgetrennte Teilräume aufweist,
wobei wenigstens eine Trenneinrichtung (100) vorgesehen ist, welche die wenigstens zwei Teilräume der Sammel- und/oder Verteileinrichtung (5) gegeneinander abgrenzt,
wobei die Trenneinrichtung (100) als Trennwand ausgeführt ist, welche einstückig in das zweite Bauteil der Sammel- und/oder Verteileinrichtung (5) integriert ist, **dadurch gekennzeichnet, dass** die Trennwand über einen umlaufenden Rand des zweiten Bauteils hinausragt, und das erste Bauteil (10) den größeren Teil des von den Bauteilen (10, 20) begrenzten Hohlraums bildet.

2. Vorrichtung nach wenigstens einem der vorangegangenen Ansprüche,
**dadurch gekennzeichnet, dass**
das erste Bauteil (10) als wannenförmiger Boden der Sammel- und/oder Verteileinrichtung (5) ausgestaltet ist.

3. Vorrichtung nach wenigstens einem der vorangegangenen Ansprüche,
**dadurch gekennzeichnet, dass**
das erste Bauteil (10) wenigstens eine umlaufende Seitenwand aufweist, deren Höhe im wesentlichen größer oder wenigstens gleich der Höhe des zweiten Bauteils (20) ist.

4. Vorrichtung nach wenigstens einem der vorangegangenen Ansprüche,
**dadurch gekennzeichnet, dass**
wenigstens das erste Bauteil (10) eine Vielzahl von Öffnungen (40) zur Aufnahme von Durchflusseinrichtungen aufweist.

5. Vorrichtung nach wenigstens einem der vorangegangenen Ansprüche,
**dadurch gekennzeichnet, dass**
das erste Bauteil (10) aus Leichtmetall gefertigt ist, bevorzugt aus Aluminium oder einer Aluminiumlegierung.

6. Vorrichtung nach wenigstens einem der vorangegangenen Ansprüche,
**dadurch gekennzeichnet, dass**
das zweite Bauteil (20) der Sammel- und/oder Verteileinrichtung (5) als im wesentlichen ebener oder leicht gewölbter Deckel der Sammel- und/oder Verteileinrichtung (5) ausgestaltet ist.

7. Vorrichtung nach wenigstens einem der vorangegangenen Ansprüche,
**dadurch gekennzeichnet, dass**
das zweite Bauteil (20) aus einem hitzebeständigen Kunststoff hoher mechanischer Stabilität und Druckfestigkeit gefertigt ist, bevorzugt aus Polyphthalamid (PPA).

8. Vorrichtung nach wenigstens einem der vorangegangenen Ansprüche,
**dadurch gekennzeichnet, dass**
die Höhe der Trenneinrichtung (100) auf die Höhe einer umlaufenden Seitenwand (15) des ersten Bauteils (10) abgestimmt ist.

9. Vorrichtung nach wenigstens einem der vorangegangenen Ansprüche,
**dadurch gekennzeichnet, dass**
die Höhe der Trenneinrichtung (100) bezüglich der Höhe einer umlaufenden Seitenwand (15) des ersten Bauteils (10) im wesentlichen gleich oder um die Höhe des zweiten Bauteils (20) und/oder die Tiefe einer ersten Aufnahmeabschnitt (50) vergrößert ist.

10. Vorrichtung nach wenigstens einem der vorangegangenen Ansprüche,
**dadurch gekennzeichnet, dass**
wenigstens ein Bauteil, vorzugsweise das erste Bauteil (10) der Sammel- und/oder Verteileinrichtung (5) wenigstens einen geeignet gestalteten ersten Aufnahmeabschnitt (50) zur wenigstens teilweise formschlüssigen Aufnahme der Trenneinrichtung (100) aufweist.

11. Vorrichtung nach wenigstens einem der vorangegangenen Ansprüche,
**dadurch gekennzeichnet, dass**
die Form des Querschnitts der Trenneinrichtung (100) einer Gruppe von Formen entnommen ist, welche sinusförmige, rechteckige, dreieckige, halbellipsenförmige, kreisförmige, sägezahnförmige oder bogenförmige Mäander und geraden Formen sowie Mischformen hieraus enthält.

12. Vorrichtung nach wenigstens einem der vorangegangenen Ansprüche,
**dadurch gekennzeichnet, dass**
der erste Aufnahmeabschnitt (50) einer Gruppe von Abschnitten entnommen ist, welche Nuten, Rillen, Vertiefungen, Aussparungen, Klemmhalterungen, Klemmfassungen, Ösen, Bohrungen, Bolzen und dergleichen enthält.

13. Vorrichtung nach wenigstens einem der vorangegangenen Ansprüche,
**dadurch gekennzeichnet, dass**
wenigstens eine Dichtungseinrichtung (30) vorgesehen ist, welche im wesentlichen zwischen den Grenzflächen der Bauteile der Sammel- und/oder Verteileinrichtung (5) gas- und flüssigkeitsabdichtend angeordnet ist.

14. Vorrichtung nach wenigstens einem der vorangegangenen Ansprüche,
**dadurch gekennzeichnet, dass**
wenigstens ein Bauteil, vorzugsweise das erste Bauteil (10) der Sammel- und/oder Verteileinrichtung (5) wenigstens einen geeignet gestalteten zweiten Aufnahmeabschnitt (60) zur wenigstens teilweise form- und/oder kraftschlüssigen Aufnahme einer Dichtungseinrichtung aufweist.

15. Vorrichtung nach Anspruch 14,
**dadurch gekennzeichnet, dass**
der zweite Aufnahmeabschnitt (60) einer Gruppe von Abschnitten entnommen ist, welche Nuten, Rillen, Vertiefungen, Aussparungen, Klemmhalterungen, Klemmfassungen, Bolzen und dergleichen enthält.

16. Vorrichtung nach wenigstens einem der vorangegangenen Ansprüche,
**dadurch gekennzeichnet, dass**
wenigstens ein Bauteil der Sammel- und/oder Verteileinrichtung (5) wenigstens eine Befestigungseinrichtung (70) aufweist, welche mit wenigstens einem Befestigungsabschnitt (75) wenigstens eines weiteren Bauteils der Sammel- und/oder Verteileinrichtung (5) zur form- und/oder kraftschlüssigen Verbindung der Bauteile zusammenwirkt.

17. Vorrichtung nach wenigstens einem der vorangegangenen Ansprüche,
**dadurch gekennzeichnet, dass**
die Befestigungseinrichtung (70) einer Gruppe von Befestigungseinrichtungen entnommen ist, welche Biegelaschen, Haken, Ösen, Schlitze, Klemmleisten aufweist.

18. Vorrichtung nach wenigstens einem der vorangegangenen Ansprüche,
**dadurch gekennzeichnet, dass**
wenigstens ein Bauteil der Sammel- und/oder Verteileinrichtung (5) wenigstens eine Zu- und/oder Abflusseinrichtung (80) aufweist.

19. Vorrichtung nach wenigstens einem der vorangegangenen Ansprüche,
**dadurch gekennzeichnet, dass**
wenigstens die Zu- und/oder Abflusseinrichtung (80) in das zweite Bauteil (20) einstückig integriert ist.

20. Verfahren zur Herstellung einer Vorrichtung zum Austausch von Wärme, insbesondere für Kraftfahrzeuge, mit den Schritten:
- Herstellung eines ersten Bauteils (10) einer Sammel- und/oder Verteileinrichtung (5) aus Metall;
- Herstellung eines zweiten Bauteils (20) der Sammel- und/oder Verteileinrichtung (5) aus Kunststoff, wobei eine Trenneinrichtung (100), welche als Trennwand ausgeführt ist, einstückig in das zweite Bauteil der Sammel- und/oder Verteileinrichtung (5) integriert ist;
- Wenigstens teilweise formschlüssiges Zusammenfügen von erstem (10) und zweitem Bauteil (20), wobei die Verbindungsbereiche zwischen dem ersten Bauteil (10) und dem zweiten Bauteil (20) im wesentlichen gas- und/oder flüssigkeitsdicht sind, wobei das Zusammenfügen derart erfolgt, dass die Trenneinrichtung (100) wenigstens zwei Teilräume der Sammel- und/oder Verteileinrichtung (5) im wesentlichen gas- und/oder flüssigkeitsdicht gegeneinander abgrenzt,
**dadurch gekennzeichnet, dass** die Trennwand über einen umlaufenden Rand des zweiten Bauteils (20) hinausragt, und das erste Bauteil (10) den größeren Teil des wenigstens einen von den Bauteilen (10, 20) begrenzten Hohlraums bildet.

21. Verfahren gemäß Anspruch 20,
**dadurch gekennzeichnet, dass**
die Herstellung des ersten Bauteils (10) einer Sammel- und/oder Verteileinrichtung (5) durch Ausstanzen aus einem Metallblech und Tiefziehen in Wannenform erfolgt.

22. Verfahren gemäß der Ansprüche 20 oder 21,
**dadurch gekennzeichnet, dass**
die Herstellung des zweiten Bauteils (20) einer Sammel- und/oder Verteileinrichtung (5) aus einem hitzebeständigen Kunststoff hoher mechanischer Stabilität und Druckfestigkeit erfolgt, bevorzugt aus Polyphthalamid (PPA).

23. Klimaanlage für ein Kraftfahrzeug mit wenigstens einer Vorrichtung zum Austausch von Wärme,
**dadurch gekennzeichnet, dass**
die Klimaanlage wenigstens eine Vorrichtung zum Austausch von Wärme nach wenigstens einem der Ansprüche 1 - 19 aufweist.

## Claims

1. A heat exchange device, in particular for motor vehicles, having at least one collection and/or distribution device (5) which has at least two components, at least one first component (10) being made of metal and at least one second component (20) being made of plastic, it being possible to join the two components together in a gas- and fluid-proof manner such that they form at least one space for receiving a fluid, and the collection and/or distribution device (5) having at least two parts which are separated from one another in an essentially gas- and fluid-proof manner, at least one separating device (100) being provided which separates the at least two parts of the collection and/or distribution device (5) from one another, the separating device (100) being designed as a separating wall which is integrated in one piece in the second component of the collection and/or distribution device (5),
**characterised in that**
the separating wall projects beyond a peripheral edge of the second component (20) and the first component (10) forms the larger part of the space delimited by the components (10, 20).

2. A device in accordance with at least one of the preceding claims,
**characterised in that**
the first component (10) is designed as the pan-shaped base of the collection and/or distribution device (5).

3. A device in accordance with at least one of the preceding claims,
**characterised in that**
the first component (10) has at least one peripheral lateral wall which is essentially greater in height than or at least equal in height to the second component (20).

4. A device in accordance with at least one of the preceding claims,
**characterised in that**
at least the first component (10) has a plurality of openings (40) for receiving flow devices.

5. A device in accordance with at least one of the preceding claims,
**characterised in that**
the first component (10) is made of a light metal, preferably of aluminium or an aluminium alloy.

6. A device in accordance with at least one of the preceding claims,
**characterised in that**
the second component (20) of the collection and/or distribution device (5) is designed as the essentially flat or slightly curved cover of the collection and/or distribution device (5).

7. A device in accordance with at least one of the preceding claims,
**characterised in that**
the second component (20) is made of a heat-resistant plastic of high mechanical stability and pressure resistance, preferably of polyphthalamide (PPA).

8. A device in accordance with at least one of the preceding claims,
**characterised in that**
the height of the separating device (100) is matched to the height of a peripheral lateral wall (15) of the first component (10).

9. A device in accordance with at least one of the preceding claims,
**characterised in that**
the height of the separating device (100) is essentially identical to or greater by the height of the second component (20) and/or the depth of a first receiving section (50) than the height of a peripheral lateral wall (15) of the first component (10).

10. A device in accordance with at least one of the preceding claims,
**characterised in that**
at least one component, preferably the first component (10) of the collection and/or distribution device (5), has at least one appropriately designed first receiving section (50) to receive the separating device (100) in an at least partially positive fit.

11. A device in accordance with at least one of the preceding claims,
**characterised in that**
the shape of the cross section of the separating device (100) is taken from a group of shapes which includes sinusoidal, rectangular, triangular, hemi-ellipsoidal, circular, saw-toothed or curved meanders and straight shapes and mixtures thereof.

12. A device in accordance with at least one of the preceding claims,
**characterised in that**
the first receiving section (50) is taken from a group of sections which includes channels, grooves, indentations, recesses, clamp fixings, clamp holders, eyes, holes, bolts and similar devices.

13. A device in accordance with at least one of the preceding claims,
**characterised in that**
at least one sealing device (30) is provided positioned essentially between the boundary surfaces of the components of the collection and/or distribution device (5) in a gas- and fluid-proof manner.

14. A device in accordance with at least one of the preceding claims,
**characterised in that**
at least one component, preferably the first component (10) of the collection and/or distribution device (5), has at least one appropriately designed second receiving section (60) for receiving a sealing device in an at least partially positive or non-positive fit.

15. A device in accordance with claim 14,
**characterised in that**
the second receiving section (60) is taken from a group of sections which includes channels, grooves, indentations, recesses, clamp fixings, clamp holders, eyes, holes, bolts and similar devices.

16. A device in accordance with at least one of the preceding claims,
**characterised in that**
at least one component of the collection and/or distribution device (5) has at least one fixing device (70) which co-operates with at least one fixing section (75) of at least one further component of the collection and/or distribution device (5) to connect the components in a positive or non-positive fit.

17. A device in accordance with at least one of the preceding claims,
**characterised in that**
the fixing device (70) is taken from a group of fixing devices which include flexible brackets, hooks, eyes, slits and clamping strips.

18. A device in accordance with at least one of the preceding claims,
**characterised in that**
at least one component of the collection and/or distribution device (5) has at least one in- and/or outflow device (80).

19. A device in accordance with at least one of the preceding claims,
**characterised in that**
at least the in- and/or outflow device (80) is integrated in the second component (20) in one piece.

20. A process for the manufacture of a heat exchange device, in particular for motor vehicles, having the following steps:
- the manufacture of a first component (10) of a collection and/or distribution device (5) from metal;
- the manufacture of a second component (20) of the collection and/or distribution device (5) from plastic, a separating device (100) designed as a separating wall being integrated in the second component of the collection and/or distribution device (5) in one piece,
- the joining together in at least a partial positive fit of the first (10) and the second components (20), the connection areas being essentially gas- and/or liquid-proof between the first component (10) and the second component (20), the join being effected in such a manner that the separating device (100) separates at least two parts of the collection and/or distribution device (5) from one another in an essentially gas- and/or fluid-proof manner,
**characterised in that** the separating wall projects beyond a peripheral edge of the second component (20), and the first component (10) forms the larger part of the at least one space delimited by the components (10, 20).

21. A device in accordance with claim 20,
**characterised in that**
the first component (10) of a collection and/or distribution device (5) is produced by stamping it out of a metal plate and deep drawing it into a pan shape.

22. A device in accordance with claims 20 or 21,
**characterised in that**
the first component (20) of a collection and/or distribution device (5) is made of a heat-resistant plastic of high mechanical stability and pressure resistance, preferably polyphthalmide (PPA).

23. An air conditioning device for a motor vehicle having at least one heat exchange device,
**characterised in that**
the air conditioning has at least one heat exchange device in accordance with at least one of claims 1 to 19.

## Revendications

1. Dispositif d'échange de chaleur, en particulier pour des véhicules automobiles, comprenant :
- au moins un dispositif collecteur et/ou distributeur (5) qui présente au moins deux composants,
où au moins un premier composant (10) est fabriqué en métal et au moins un deuxième composant (20) est en matière plastique,
où les composants peuvent être assemblés de manière étanche aux gaz et aux liquides, au moins de manière telle qu'ils forment au moins un espace creux pour la réception d'un fluide, et
le dispositif collecteur et/ou distributeur (5) présente au moins deux espaces partiels séparés l'un de l'autre, de manière sensiblement étanche aux gaz et/ou aux liquides,
où il est prévu au moins un dispositif de séparation (100) qui délimite, l'un par rapport à l'autre, les au moins deux espaces partiels du dispositif collecteur et/ou distributeur (5),
où le dispositif de séparation (100) est réalisé comme une paroi de séparation qui est intégrée dans le deuxième composant du dispositif collecteur et/ou distributeur (5), en formant une seule et même pièce avec ledit deuxième composant,
**caractérisé en ce que** la paroi de séparation dépasse d'un bord circulaire du deuxième composant, et le premier composant (10) forme la plus grande partie de l'espace creux délimité par les composants (10, 20).

2. Dispositif selon la revendication précédente, **caractérisé en ce que** le premier composant (10) est configuré comme un fond, en forme de cuve, du dispositif collecteur et/ou distributeur (5).

3. Dispositif selon au moins l'une ou l'autre des revendications précédentes, **caractérisé en ce que** le premier composant (10) présente au moins une paroi latérale circulaire dont la hauteur est sensiblement plus grande ou au moins égale à la hauteur du deuxième composant (20).

4. Dispositif selon au moins l'une quelconque des revendications précédentes, **caractérisé en ce qu'**au moins le premier composant (10) présente une multitude d'ouvertures (40) pour le logement de dispositifs d'écoulement.

5. Dispositif selon au moins l'une quelconque des revendications précédentes, **caractérisé en ce que** le premier composant (10) est fabriqué dans un métal léger, de préférence en aluminium ou un alliage d'aluminium.

6. Dispositif selon au moins l'une quelconque des revendications précédentes, **caractérisé en ce que** le deuxième composant (20) du dispositif collecteur et/ou distributeur (5) est configuré comme un couvercle du dispositif collecteur et/ou distributeur (5), sensiblement plan ou légèrement bombé.

7. Dispositif selon au moins l'une quelconque des revendications précédentes, **caractérisé en ce que** le deuxième composant (20) est fabriqué dans une matière plastique ayant une stabilité mécanique et une résistance à la pression, qui sont élevées, et résistant à de hautes températures, ladite matière plastique étant de préférence du polyphtalamide (PPA).

8. Dispositif selon au moins l'une quelconque des revendications précédentes, **caractérisé en ce que** la hauteur du dispositif de séparation (100) est réglée sur la hauteur d'une paroi latérale circulaire (15) du premier composant (10).

9. Dispositif selon au moins l'une quelconque des revendications précédentes, **caractérisé en ce que** la hauteur du dispositif de séparation (100) est sensiblement identique à la hauteur d'une paroi latérale circulaire (15) du premier composant (10), ou bien augmentée de la hauteur du deuxième composant (20) et/ou de la profondeur d'une première partie de logement (50).

10. Dispositif selon au moins l'une quelconque des revendications précédentes, **caractérisé en ce qu'**au moins un composant, de préférence le premier composant (10) du dispositif collecteur et/ou distributeur (5), présente au moins une première partie de logement (50) configurée de manière appropriée, servant au logement du dispositif de séparation (100) réalisé au moins partiellement par sûreté de forme.

11. Dispositif selon au moins l'une quelconque des revendications précédentes, **caractérisé en ce que** la forme de la section du dispositif de séparation (100) est prise dans un groupe de formes qui comprend des méandres de forme sinusoïdale, de forme rectangulaire, de forme triangulaire, de forme hémi-ellipsoïdale, de forme circulaire, en forme de dents de scie ou de forme arquée, et des formes droites ainsi que des formes mixtes.

12. Dispositif selon au moins l'une quelconque des revendications précédentes, **caractérisé en ce que** la première partie de logement (50) est prise dans un groupe de parties qui comprend des gorges, des rainures, des creux, des évidements, des fixations de serrage, des supports de serrage, des oeillets, des perçages, des boulons et des éléments de type analogue.

13. Dispositif selon au moins l'une quelconque des revendications précédentes, **caractérisé en ce qu'**il est prévu au moins un dispositif d'étanchéité (30) qui est disposé sensiblement entre les surfaces limites des composants du dispositif collecteur et / ou distributeur (5), en étant étanche aux gaz et aux liquides.

14. Dispositif selon au moins l'une quelconque des revendications précédentes, **caractérisé en ce qu'**au moins un composant, de préférence le premier composant (10) du dispositif collecteur et / ou distributeur (5), présente au moins une deuxième partie de logement (60) configurée de manière appropriée, servant au logement d'un dispositif d'étanchéité réalisé au moins partiellement par sûreté de forme et / ou par action de force.

15. Dispositif selon la revendication 14, **caractérisé en ce que** la deuxième partie de logement (60) est prise dans un groupe de parties qui comprend des gorges, des rainures, des creux, des évidements, des fixations de serrage, des supports de serrage, des boulons et des éléments de type analogue.

16. Dispositif selon au moins l'une quelconque des revendications précédentes, **caractérisé en ce qu'**au moins un composant du dispositif collecteur et / ou distributeur (5) présente au moins un dispositif de fixation (70) qui agit de manière conjuguée avec au moins une partie de fixation (75) d'au moins un autre composant du dispositif collecteur et / ou distributeur (5), pour l'assemblage des composants réalisé par sûreté de forme et / ou par action de force.

17. Dispositif selon au moins l'une quelconque des revendications précédentes, **caractérisé en ce que** le dispositif de fixation (70) est pris dans un groupe de dispositifs de fixation qui présente des languettes de flexion, des crochets, des oeillets, des fentes, des baguettes de serrage.

18. Dispositif selon au moins l'une quelconque des revendications précédentes, **caractérisé en ce qu'**au moins un composant du dispositif collecteur et / ou distributeur (5) présente au moins un dispositif d'alimentation et / ou d'évacuation (80).

19. Dispositif selon au moins l'une quelconque des revendications précédentes, **caractérisé en ce qu'**au moins le dispositif d'alimentation et / ou d'évacuation (80) est intégré au deuxième composant (20), en formant une seule et même pièce avec celui-ci.

20. Procédé de fabrication d'un dispositif d'échange de chaleur, en particulier pour des véhicules automobiles, comprenant les étapes consistant à réaliser :
- la fabrication d'un premier composant (10) d'un dispositif collecteur et / ou distributeur (5) en métal ;
- la fabrication d'un deuxième composant (20) du dispositif collecteur et / ou distributeur (5) en matière plastique, où un dispositif de séparation (100), qui est configuré comme une paroi de séparation, est intégré au deuxième composant du dispositif collecteur et / ou distributeur (5) en formant une seule et même pièce avec ledit deuxième composant ;
- l'assemblage du premier composant (10) et du deuxième composant (20), exécuté au moins partiellement par sûreté de forme, où les zones d'assemblage entre le premier composant (10) et le deuxième composant (20) sont sensiblement étanches aux gaz et / ou liquides, où l'assemblage est exécuté de manière telle, que le dispositif de séparation (100) délimite, l'un par rapport à l'autre, au moins deux espaces partiels du dispositif collecteur et / ou distributeur (5), sensiblement de manière étanche aux gaz et / ou aux liquides,
**caractérisé en ce que** la paroi de séparation dépasse d'un bord circulaire du deuxième composant (20), et le premier composant (10) forme la plus grande partie de l'espace creux au moins au nombre de un, délimité par les composants (10, 20).

21. Procédé selon la revendication 20, **caractérisé en ce que** la fabrication du premier composant (10) d'un dispositif collecteur et/ ou distributeur (5), en forme de cuve, est réalisée par découpe d'une tôle métallique et par emboutissage profond.

22. Procédé selon la revendication 20 ou 21, **caractérisé en ce que** la fabrication du deuxième composant (20) d'un dispositif collecteur et / ou distributeur (5) est réalisée dans une matière plastique ayant une stabilité mécanique et une résistance à la pression, qui sont élevées, et résistant à de hautes températures, ladite matière plastique étant de préférence du polyphtalamide (PPA).

23. Système de climatisation pour un véhicule automobile, comprenant au moins un dispositif d'échange de chaleur, **caractérisé en ce que** le système de climatisation présente au moins un dispositif d'échange de chaleur selon au moins l'une quelconque des revendications 1 à 19.
